# EUROPÄISCHE PATENTSCHRIFT

(11) **EP 3 945 186 B1**
(45) Veröffentlichungstag und Bekanntmachung des Hinweises auf die Patenterteilung: **04.12.2024**
(21) Anmeldenummer: 21181172.4
(22) Anmeldetag: 23.06.2021
(51) Int. Cl.: E04H 17/10

(54) **ZAUNPFAHL**
FENCING PILE
POTEAU DE CLÔTURE

(30) Priorität: 29.07.2020 DE 202020104375 U
(43) Veröffentlichungstag der Anmeldung: 02.02.2022
(73) Patentinhaber: Fritz Göbel GmbH & Co. KG, 34508 Willingen (DE)
(72) Erfinder: STUHLDREHER, Felix, 34508 Wilingen-Rattlar (DE)
(74) Vertreter: Walther Bayer Faber Patentanwälte PartGmbB

(56) Entgegenhaltungen:
- GB-A- 476 119
- US-A- 3 415 491
- US-A- 5 409 196
- US-A1- 2005 116 213

## Beschreibung

Die Erfindung betrifft einen Zaunpfahl zur Aufnahme eines flächig ausgebildeten Zaunkörpers, aufweisend einen sich länglich erstreckenden Grundkörper mit einem Aufnahmeabschnitt für die Aufnahme des Zaunkörpers und mit einem bodenseitigen Halteabschnitt zur Aufstellung des Zaunpfahles, wobei eine Klemmleiste vorgesehen ist, die klemmend an den Aufnahmeabschnitt anbringbar ist, und wobei der Zaunkörper zwischen dem Aufnahmeabschnitt und der Klemmleiste aufnehmbar ist. Die Erfindung betrifft weiterhin einen Zaun mit mehreren Zaunpfählen.

### STAND DER TECHNIK

Aus der EP 0 017 136 A1 ist ein Zaunpfahl zur Aufnahme eines flächig ausgebildeten Zaunkörpers bekannt, und der Zaunpfahl besitzt einen Aufnahmeabschnitt und einen Halteabschnitt, wobei der Halteabschnitt als Erdspieß ausgebildet ist. Über der Länge des Aufnahmeabschnittes erstrecken sich mehrere Aufnahmemittel zur Befestigung eines flächig ausgebildeten Zaunkörpers. Der Grundkörper des Zaunpfahles besteht aus einem im Spritzguss hergestellten Polymerwerkstoff, und der Pfosten weist mehrere Vertiefungen auf, in die einzelne Drahtabschnitte eines aus Draht hergestellten flächigen Zaunkörpers aufgenommen und gesichert werden können.

Die DE 10 2009 053 865 A1 lehrt einen Zaunpfahl zur Aufnahme flächig ausgebildeter Zaunkörper, und der Zaunpfahl weist im Wesentlichen einen sich länglich erstreckenden Grundkörper auf, in den ein dort so benannter Schraubkanal eingebracht ist, der einen Aufnahmeabschnitt am Grundkörper definiert, an dem die Zaunkörper befestigt werden können. Hierzu können in den Schraubkanal Clipse 11 eingedrückt werden, an denen schließlich der flächig ausgebildete Zaunkörper befestigt wird. Der Grundkörper soll dabei aus einem kaltumgeformten Metallprofil hergestellt werden, wobei der Schraubkanal auch bereits in diesem Umformprozess mit ausgebildet werden soll. Durch eine parallele Struktur innerhalb des Schraubkanals können die Clipse selbsthaltend eingedrückt werden, wofür die Montageclipse Führungsabschnitte aufweisen.

Die DE 20 2008 006 686 U1 offenbart einen Zaunpfahl zur Aufnahme eines flächig ausgebildeten Zaunkörpers, aufweisend einen sich länglich erstreckenden Grundkörper mit einem Aufnahmeabschnitt für die Aufnahme des Zaunkörpers und mit einem bodenseitigen Halteabschnitt zur Aufstellung des Zaunpfahles. Um den Zaunkörper am Zaunpfahl zu befestigen und schließlich zu sichern, ist eine sich über dem Halteabschnitt sich erstreckende dort so bezeichnete Vorhängeschiene vorgesehen, die mittels Haken vor dem Aufnahmeabschnitt des Grundkörpers eingehakt wird. An diesen Haken werden auch die flächig ausgebildeten Zaunkörper eingehakt, beispielsweise in Gestalt von Stabgittermatten.

Aus der GB 476 119 A ist ein Zaunpfahl zur Aufnahme eines flächig ausgebildeten Zaunkörpers bekannt, aufweisend einen sich länglich erstreckenden Grundkörper mit einem Aufnahmeabschnitt für die Aufnahme des Zaunkörpers und mit einem bodenseitigen Halteabschnitt zur Aufstellung des Zaunpfahles. Dabei ist eine Halteleiste vorgesehen, die haltend an den Aufnahmeabschnitt anbringbar ist, wobei der Zaunkörper zwischen dem Aufnahmeabschnitt und der Halteleiste aufnehmbar ist. Die haltende Anordnung erfolgt im weitesten Sinne mittels schlüssellochartigen Öffnungen in der Halteleiste, und am Grundkörper sind Zapfen angebracht, die in die schlüssellochartigen Öffnungen eingesetzt werden können. Eine fest haltende, klemmende Anordnung der Halteleiste ist dabei allerdings nicht vorgesehen.

Die US 2005/116213 A1 offenbart einen Zaunpfahl zur Aufnahme eines flächig ausgebildeten Zaunkörpers, aufweisend einen sich länglich erstreckenden Grundkörper mit einem Aufnahmeabschnitt für die Aufnahme des Zaunkörpers und mit einem bodenseitigen Halteabschnitt zur Aufstellung des Zaunpfahles. Dabei ist eine Klemmleiste vorgesehen, die klemmend an den Aufnahmeabschnitt anbringbar ist, wobei der Zaunkörper zwischen dem Aufnahmeabschnitt und der Klemmleiste aufnehmbar ist. Die Klemmleiste besitzt über ihrer Länge zwei Hakenleisten, die in einen zugeordneten Schlitz im Grundkörper eingedrückt werden können, wobei das Gewebematerial des Zaunkörpers mit dem Einrasten der Klemmleiste im zugeordneten Schlitz mit eingerastet wird. Diese Befestigungsart funktioniert allerdings nur bei vergleichsweise dünnen Gewebematerialien des Zaunkörpers.

Grundsätzlich sollte ein Zaunpfahl, insbesondere für kleinere Zäune, beispielsweise für die schnelle, einfache und ggf. auch mobile Errichtung von Gehegen für Kleintiere, einfach ausgebildet und mit dem Zaunkörper schnell montierbar sein. Auch einfach ausgebildete Begrenzungszäune, beispielsweise für Grundstücke, Gärten, Campingplätze und dergleichen, die möglichst schnell aufgestellt werden sollen, etwa als mobiler Zaun, sollten ohne Werkzeug montierbar und auf ebenso einfache Weise wieder demontierbar sein.

### OFFENBARUNG DER ERFINDUNG

Aufgabe der Erfindung ist die Schaffung eines Zaunpfahles und eines Zaumes mit einem solchen Zaunpfahl, der einfach ausgeführt ist, mobil verwendet werden kann und mit dem der Zaun auf einfache und schnelle Weise montiert und wieder demontiert werden kann.

Diese Aufgabe wird ausgehend von einem Zaunpfahl gemäß dem Oberbegriff des Anspruches 1 in Verbindung mit den kennzeichnenden Merkmalen gelöst. Vorteilhafte Weiterbildungen der Erfindung sind in den abhängigen Ansprüchen angegeben.

Beim erfindungsgemäßen Zaunpfahl weist die Klemmleiste mehrere Befestigungsmittel auf, die mit mehreren an dem Grundkörper über der Länge des Aufnahmeabschnittes ausgebildeten Befestigungsgegenmitteln verbindbar ist, und wobei die Befestigungsmittel Vorsprünge und die Befestigungsgegenmittel Öffnungen bilden oder dass die Befestigungsmittel Öffnungen und die Befestigungsgegenmittel Vorsprünge bilden, wobei schließlich die Vorsprünge dazu ausgebildet sind, in dem Zaunkörper vorhandene Löcher zu durchdringen und in die Öffnungen hineingeführt und in diesen lösbar verrastet zu werden, wobei der Grundkörper wenigstens im Bereich des Aufnahmeabschnittes eine Vertiefung aufweist, in die die Klemmleiste eingebracht ist, wenn die Befestigungsmittel an den Befestigungsgegen-mitteln angeordnet sind.

Die Klemmleiste weist mehrere Befestigungsmittel auf, sodass die Klemmleiste nicht lediglich eingehängt oder eingehakt wird, sondern selbsthaltend so an den Grundkörper angebracht, insbesondere angeclipst, werden kann, dass die Klemmleiste und schließlich auch der Zaunkörper haltend am Grundkörper und damit am Zaunpfahl aufgenommen werden können. Zwischen dem Grundkörper und der Klemmleiste sind folglich Clipsverbindungen besonders vorteilhaft vorgesehen. Damit kann ein Zaunpfahl auf einfache Weise zunächst aufgestellt und mit dem Zaunkörper verbunden werden, indem der Zaunkörper über den Aufnahmeabschnitt gelegt wird und schließlich die Klemmleiste an dem Grundkörper angeklemmt wird. Die Klemmung erfolgt vorzugsweise über Clipsverbindungen.

Damit kann ein Zaunpfahl und mit dem flächig ausgebildeten Zaunkörper schließlich ein Zaun bereitgestellt und schnell errichtet werden, der als einfache, insbesondere mobile Abgrenzung für kleine Bereiche, etwa für Kleingärten, kleine Grundstücke, Campingplätze, Kleintiergehege, Spielbereiche für Kinder und dergleichen dienen kann. Insbesondere dann, wenn der bodenseitige Halteabschnitt als Erdspieß ausgeführt ist, kann ein Steckzaun für mobile Anwendungen bereitgestellt werden, insbesondere für Beete, für Grünflächen und andere Bereiche, die abgegrenzt werden sollen, beispielsweise für Kleintiere oder beispielsweise auch für Kinder.

Beispielsweise kann der Zaun so ausgeführt sein, dass alle 2m ein Zaunpfahl an dem Zaunkörper angeordnet wird, um diesen schließlich aufzustellen, indem die Zaunpfähle mit den Erdspießen in den Boden gesteckt werden. Der flächig ausgebildete Zaunkörper kann in einer Materialbahn beispielsweise 20m lang ausgebildet sein und der Aufnahmeabschnitt kann beispielsweise 80cm Höhe messen. Insgesamt kann der Grundkörper des Zaunpfahles etwa 100cm messen, sodass der Aufnahmeabschnitt beispielsweise in Form eines Erdspießes eine Länge von ca. 20cm aufweist. Der Querschnitt des Grundkörpers kann beispielsweise 12mm x 12mm aufweisen.

Die Klemmleiste weist insbesondere eine Länge auf, die im Wesentlichen der Länge des Aufnahmeabschnitts entspricht. Der Aufnahmeabschnitt kann dabei den Abschnitt bilden, der sich insbesondere senkrecht über den Boden erstreckt und den Zaunkörper mit seiner effektiven Höhe aufnimmt. Die Klemmleiste weist erfindungsgemäß mehrere Befestigungsmittel auf, die mit mehreren an dem Grundkörper über dem Aufnahmeabschnitt ausgebildeten Gegenbefestigungsmitteln verbindbar sind. Das Befestigungsmittel ist beispielsweise als Clipsverbindung ausgeführt, das am Gegenbefestigungsmittel angeclipst wird. Insbesondere bildet das Befestigungsmittel einen Vorsprung und das Befestigungsgegenmittel bildet eine Öffnung, in die der Vorsprung unter einer Verrastung eingesetzt werden kann. Anders herum kann auch das Befestigungsmittel eine Öffnung bilden und das Gegenbefestigungsmittel bildet einen Vorsprung. Der Vorsprung ist dazu ausgebildet, in dem Zaunkörper vorhandene Löcher zu durchdringen.

Weiterhin erfindungsgemäß weist der Grundkörper wenigstens im Bereich des Aufnahmeabschnittes eine Vertiefung auf, in die die Klemmleiste eingebracht ist, wenn die Befestigungsmittel an den Befestigungsgegenmitteln angeordnet sind. Insbesondere weist der Grundkörper wenigstens im Bereich des Aufnahmeabschnittes bedingt durch die Vertiefung einen H-förmigen oder einen U-förmigen Querschnitt auf. Die Vertiefung erstreckt sich vorzugsweise gleichförmig über der Höhe des Aufnahmeabschnittes und ermöglicht eine Aufnahme der Klemmleiste derart, dass diese nicht nach Anbringung an den Grundkörper von diesem gewissermaßen absteht.

Der Grundkörper weist mit noch weiterem Vorteil an dem dem bodenseitigen Halteabschnitt gegenüberliegenden Ende eine Öse auf. An der Öse können beispielsweise Schnüre zum Abspannen des Zaunpfahles angebunden werden oder es können weitere Einrichtungen an der Öse befestigt werden, etwa zum Abspannen weiterer Bereiche mittels Seilen oder es kann eine spannbare Oberkordel zum Stabilisieren des Zaunes durch die Öse geführt werden.

Der Grundkörper und/oder die Klemmleiste können in einem Spritzgussverfahren hergestellt sein und aus einem Kunststoffmaterial ausgebildet sein. Insbesondere ist der Grundkörper und/oder die Klemmleiste aus einem glasfaserverstärktem Polyamidwerkstoff ausgebildet.

Die Klemmleiste weist mit weiterem Vorteil rückenseitig eine Griffkontur auf, wobei die Klemmleiste lösbar an dem Grundkörper angeordnet ist. Über die Griffkontur können die Clipverbindungen der Klemmleiste vom Grundkörper wieder gelöst werden, beispielsweise um den flächig ausgebildeten Zaunkörper wieder freizugeben. Die Erfindung richtet sich weiterhin auf einen Zaun mit mehreren Zaunpfählen und mit einem flächig ausgebildeten Zaunkörper, der an den mehreren Zaunpfählen aufgenommen ist, wobei der Zaunkörper ein Netz mit über der flächigen Erstreckung ausgebildeten Löchern aufweist. Dabei werden die Löcher im Netz von den Vorsprüngen durchdrungen, die entweder am Grundkörper oder an der Klemmleiste ausgebildet sind und die Befestigungsmittel der Klemmleiste am Grundkörper bilden.

### BEVORZUGTES AUSFÜHRUNGSBEISPIEL DER ERFINDUNG

Weitere, die Erfindung verbessernde Maßnahmen werden nachstehend gemeinsam mit der Beschreibung eines bevorzugten Ausführungsbeispiels der Erfindung anhand der Figuren näher dargestellt. Es zeigt:
- Fig. 1: eine perspektivische Ansicht eines Zaunpfahles mit einem Grundkörper und mit einer Klemmleiste,
- Fig. 1a: eine vergrößerte Ansicht eines oberen Endes des Grundkörpers und eines oberen Endes der Klemmleiste,
- Fig. 2: eine Querschnittsansicht des Grundkörpers und der Klemmleiste mit einem zwischen Grundkörper und Klemmleiste angeordneten Zaunkörper und
- Fig. 3: eine Ansicht eines Zaunes mit mehreren Zaunpfählen und einem flächig ausgebildeten Zaunkörper, der durch die mehreren Zaunpfähle aufgespannt ist.

Fig. 1 zeigt die perspektivische Darstellung eines erfindungsgemäßen Zaunpfahles 1 zur Aufnahme eines flächig ausgebildeten Zaunkörpers. Der Zaunpfahl 1 weist im Wesentlichen einen Grundkörper 11 auf, der sich in einen Aufnahmeabschnitt 12 und in einen Halteabschnitt 13 unterteilt. An dem Aufnahmeabschnitt 12 kann die ebenfalls perspektivisch dargestellte Klemmleiste 14 angeclipst werden. Wird die Klemmleiste 14 am Grundkörper 11 befestigt, kann zwischen der Klemmleiste 14 und dem Grundkörper 11 der flächig ausgebildete Zaunkörper eingeklemmt werden, sodass dieser haltend am Zaunpfahl 1 befestigt wird. Der flächig ausgebildete Zaunkörper ist beispielsweise als Netz ausgebildet und daher flexibel.

Die Klemmleiste 14 besitzt mehrere Befestigungsmittel 15, die über der länglichen Erstreckung der Klemmleiste 14 gleich beabstandet zueinander an dieser ausgebildet sind. Der Grundkörper 11 weist über dem Aufnahmeabschnitt 12 mehrere Befestigungsgegenmittel 16 auf, die in ihrer Position zu den Befestigungsmitteln 15 an der Klemmleiste 14 korrespondieren. Die Befestigungsmittel 15 sind so ausgestaltet, dass diese haltend an den Befestigungsgegenmitteln 16 angebracht werden können.

Fig. 1a zeigt eine detaillierte Ansicht des Grundkörpers 11 und der Klemmleiste 14 im jeweils oberen Endbereich. Die vergrößerte Ansicht zeigt beispielhaft, dass die Befestigungsmittel 15 als Vorsprung 17 ausgeführt sind, und die Befestigungsgegenmittel 16 sind jeweils als Öffnung 18 ausgebildet. Wird die Klemmleiste 14 am Grundkörper 11 befestigt, so können die Vorsprünge 17 in den Öffnungen 18 hineingeführt und in diesen lösbar verrastet werden.

Der Grundkörper 11 weist einen Querschnitt mit einer Vertiefung 19 auf, die sich längs des Grundkörpers 11 über den gesamten Aufnahmeabschnitt 12 hinweg erstreckt. Wird die Klemmleiste 14 an dem Grundkörper 11 angebracht, so kann die Klemmleiste 14 in die Vertiefung 19 hineingesetzt werden, sodass die Klemmleiste 14 schließlich nicht wesentlich vom Grundkörper 11 absteht, wenn diese am Grundkörper 11 befestigt ist und der flexible Zaunkörper kann mit der Klemmleiste 14 in die Vertiefung 19 hineingedrückt werden.

Das obere Ende des Grundkörpers 11 schließt mit einer Öse 20 ab, die das Abspannen des Zaunpfahles 1 beispielsweise mit Schnüren erlaubt, insbesondere, um weitere Einrichtungen am Zaun zu befestigen sind oder um den Zaunpfahl 1 seitlich abzuspannen.

Fig. 2 zeigt eine Querschnittsansicht durch den Zaunpfahl 1 mit der Ansicht des Grundkörpers 10 und mit der Querschnittsansicht der Klemmleiste 14. Zwischen dem Grundkörper 11 und der Klemmleiste 14 ist ein Zaunkörper 10 dargestellt, der eine flächige Erstreckung aufweist und beispielsweise aus einem flexiblen Netz, insbesondere aus einem Kunststoffnetz, gebildet ist. Der netzförmige Zaunkörper 10 weist in regelmäßigen Abständen Löcher 22 auf, und wird die Klemmleiste 14 am Grundkörper 11 befestigt, so durchdringt der Vorsprung 17 die Löcher 22 des Zaunkörpers 10 und verrastet schließlich in der Öffnung 18, wobei auch dieses Ausführungsbeispiel das Befestigungsmittel 15 in Form des Vorsprunges 17 und das Befestigungsgegenmittel 16 als Öffnung 18 zeigt.

Durch den H-förmigen Querschnitt des Grundkörpers 11 entsteht die Vertiefung 19 am Grundkörper 11, in die die Klemmleiste 14 eingesetzt wird. Dadurch wird der Zaunkörper 10 bei der Anordnung der Klemmleiste 14 am Grundkörper 11 ebenfalls in die Vertiefung 19 hineingezogen, und zwischen der Klemmleiste 14 und dem Grundkörper 11 eingeklemmt. Daraus ergibt sich eine besonders feste Klemmwirkung bei der Anordnung des flächenförmigen Zaunkörpers 11 am Zaunpfahl 1.

Fig. 3 zeigt eine Gesamtansicht eines Zaunes 100 mit mehreren gleich beabstandeten Zaunpfählen 1, mit denen ein Zaunkörper 10 aufgespannt ist. Die Höhe des Zaunkörpers 10 entspricht dabei der Höhe des Aufnahmeabschnittes 12 der Zaunpfähle 1, und unterhalb der Aufnahmeabschnitte 12 erstreckt sich der Halteabschnitt 13 der Zaunpfähle, der als Erdspieß ausgeführt ist und in den Boden gesteckt werden kann.

Im Ergebnis ergibt sich mit der erfindungsgemäßen Ausführung ein Begrenzungszaun 100 für Grundstücke, Gärten, Campingplätze, Spielbereiche für Kleinkinder, Kleintiergehege und dergleichen. Der Zaun 100 ist dabei ideal geeignet zum mobilen Abstecken von Auslaufflächen, und kann zudem als Rankhilfe für Rankpflanzen dienen. Beispielsweise können die Zaunpfähle 1 mit Abständen von 2m zueinander angeordnet werden, und der Zaunkörper 10 kann beispielsweise eine Länge von 20m aufweisen, sodass sich elf Zaunpfähle 1 für den Zaun 1 einer Länge von 20m ergeben. Jeder Zaunpfahl kann beispielsweise eine Querschnittsabmessung von 12mm × 12mm aufweisen, und die gesamte Höhe des Zaunpfahles kann 101 cm betragen, wobei der Aufnahmeabschnitt 12, beispielsweise 80 cm Höhe aufweisen kann.

Die Erfindung beschränkt sich in ihrer Ausführung nicht auf das vorstehend angegebene bevorzugte Ausführungsbeispiel. Vielmehr ist, im Rahmen der Erfindung definiert durch die Ansprüche, eine Anzahl von Varianten denkbar.

### Bezugszeichenliste:

- 1: Zaunpfahl

- 10: Zaunkörper
- 11: Grundkörper
- 12: Aufnahmeabschnitt
- 13: Halteabschnitt
- 14: Klemmleiste
- 15: Befestigungsmittel
- 16: Befestigungsgegenmittel
- 17: Vorsprung
- 18: Öffnung
- 19: Vertiefung
- 20: Öse
- 21: Griffkontur
- 22: Loch

- 100: Zaun

## Patentansprüche

1. Zaunpfahl (1) zur Aufnahme eines flächig ausgebildeten Zaunkörpers (10), aufweisend einen sich länglich erstreckenden Grundkörper (11) mit einem Aufnahmeabschnitt (12) für die Aufnahme des Zaunkörpers (10) und mit einem bodenseitigen Halteabschnitt (13) zur Aufstellung des Zaunpfahles (1), wobei eine Klemmleiste (14) vorgesehen ist, die klemmend an den Aufnahmeabschnitt (12) anbringbar ist, wobei der Zaunkörper (10) zwischen dem Aufnahmeabschnitt (12) und der Klemmleiste (14) aufnehmbar ist, wobei die Klemmleiste (14) mehrere Befestigungsmittel (15) aufweist, die mit mehreren an dem Grundkörper (11) über der Länge des Aufnahmeabschnittes (12) ausgebildeten Befestigungsgegenmitteln (16) verbindbar ist, und wobei die Befestigungsmittel (15) Vorsprünge (17) und die Befestigungsgegenmittel (16) Öffnungen (18) bilden oder dass die Befestigungsmittel (15) Öffnungen und die Befestigungsgegenmittel (16) Vorsprünge bilden, wobei schließlich die Vorsprünge (17) dazu ausgebildet sind, in dem Zaunkörper (10) vorhandene Löcher (22) zu durchdringen und in die Öffnungen (18) hineingeführt und in diesen lösbar verrastet zu werden, und wobei der Grundkörper (11) wenigstens im Bereich des Aufnahmeabschnittes (12) eine Vertiefung (19) aufweist, in die die Klemmleiste (14) eingebracht ist, wenn die Befestigungsmittel (15) an den Befestigungsgegenmitteln (16) angeordnet sind.

2. Zaunpfahl (1) nach Anspruch 1,
**dadurch gekennzeichnet,**
**dass** die Klemmleiste (14) mit einer Länge ausgebildet ist, die im Wesentlichen der Läge des Aufnahmeabschnittes (12) entspricht.

3. Zaunpfahl (1) nach Anspruch 1 oder 2,
**dadurch gekennzeichnet,**
**dass** der Grundkörper (11) wenigstens im Bereich des Aufnahmeabschnittes (12) ein H-förmiges oder ein U-förmiges Querschnittsprofil aufweist.

4. Zaunpfahl (1) nach einem der vorgenannten Ansprüche,
**dadurch gekennzeichnet,**
**dass** der bodenseitige Halteabschnitt (13) als Erdspieß ausgeführt ist.

5. Zaunpfahl (1) nach einem der vorgenannten Ansprüche,
**dadurch gekennzeichnet,**
**dass** der Grundkörper (11) an dem dem bodenseitigen Halteabschnitt (13) gegenüberliegenden Ende eine Öse (20) aufweist.

6. Zaunpfahl (1) nach einem der vorgenannten Ansprüche,
**dadurch gekennzeichnet,**
**dass** der Grundkörper (11) und/oder die Klemmleiste (14) in einem Spritzgussverfahren vorzugsweise jeweils einteilig aus einem Kunststoffmaterial ausgebildet sind.

7. Zaunpfahl (1) nach einem der vorgenannten Ansprüche,
**dadurch gekennzeichnet,**
**dass** die Klemmleiste (14) rückenseitig eine Griffkontur (21) aufweist, wobei die Klemmleiste (14) lösbar an dem Grundkörper (11) anordenbar ist.

8. Zaun (100) mit mehreren Zaunpfählen (1) gemäß einem der Ansprüche 1 bis 7 und mit einem flächig ausgebildeten Zaunkörper (10), der an den mehreren Zaunpfählen (1) aufgenommen ist, wobei der Zaunkörper (10) ein Netz mit über der flächigen Erstreckung ausgebildeten Löchern (22) aufweist.

9. Zaun (100) nach Anspruch 8,
**dadurch gekennzeichnet,**
**dass** die Löcher (22) im Netz von den Vorsprüngen (17) durchdrungen werden.

## Claims

1. A fence post (1) for mounting a planar fence member (10) comprising a lengthwise extending base member (11) having a mounting section (12) for the mounting of the fence member (10) and having a holding section (13) at the bottom side for erecting the fence post (1), wherein a clamping strip (14) is provided that is clampingly attachable to the mounting section (12), wherein the fence member (10) is mountable between the mounting section (12) and the clamping strip (14),
wherein the clamping strip (14) has a plurality of fastening means (15) that is connectable to a plurality of counter-fastening means (16) formed at the base member (11) over the length of the mounting section (12), and wherein the fastening means (15) form projections and the counter-fastening means (16) form openings (18), or wherein the fastening means (15) form openings and the counter-fastening means (16) form projections, wherein ultimately the projections (17) are formed to penetrate through holes (22) present in the fence member (20) and to be introduced into and releasably latched in the openings (18), and wherein, at least in the region of the mounting section (12), the base member (11) has a recess (19) into which the clamping strip (14) is introduced when the fastening means (15) are arranged at the counter-fastening means (16).

2. A fence post (1) in accordance with claim 1,
**characterized in that**
the clamping strip (14) is formed with a length that substantially corresponds to the length of the mounting section (12).

3. A fence post (1) in accordance with claim 1 or claim 2,
**characterized in that**
the base member (11) has an H-shaped or U-shaped cross-sectional section at least in the region of the mounting section (12).

4. A fence post (1) in accordance with one of the preceding claims, **characterized in that**
the holding section (13) at the bottom side is designed as a ground spike.

5. A fence post (1) in accordance with one of the preceding claims, **characterized in that**
the base member (11) has an eye (20) at the end oppositely disposed the holding section (13) at the bottom side.

6. A fence post (1) in accordance with one of the preceding claims, **characterized in that**
the base member (11) and/or the clamping strip (14) is/are preferably respectively formed in an injection molding process in once piece from a plastic material.

7. A fence post (1) in accordance with one of the preceding claims, **characterized in that**
the clamping strip (14) has a gripping contour (21) at the rear side; with the clamping strip (14) being releasably arrangeable at the base member (11).

8. A fence (100) having a plurality of fence posts (1) in accordance with one of the claims 1 to 7 and having a planar fence member (10) that is mounted at the plurality of fence posts (1), wherein the fence member (10) has a net having holes (22) formed over the planar extent.

9. A fence (100) in accordance with claim 8,
**characterized in that**
the holes (22) in the net are penetrated by the projections (17)

## Revendications

1. Poteau de clôture (1) destiné à recevoir un corps de clôture (10) réalisé plan, présentant un corps de base (11) s'étendant longitudinalement doté d'une partie de réception (12) pour recevoir le corps de clôture (10) et d'une partie de maintien (13) côté sol pour dresser le poteau de clôture (1), dans lequel une baguette de serrage (14) est prévue, laquelle peut être appliquée avec serrage sur la partie de réception (12), dans lequel le corps de poteau (10) peut être reçu entre la partie de réception (12) et la baguette de serrage (14),
dans lequel la baguette de serrage (14) présente plusieurs moyens de fixation (15) qui peuvent être reliés à plusieurs moyens de fixation complémentaires (16) réalisés sur le corps de base (11) sur la longueur de la partie de réception (12), et dans lequel les moyens de fixation (15) forment des saillies (17) et les moyens de fixation complémentaires (16) forment des ouvertures (18) ou en ce que les moyens de fixation (15) forment des ouvertures et les moyens de fixation complémentaires (16) forment des saillies, dans lequel enfin les saillies (17) sont conçues pour passer à travers des trous (22) présents dans le corps de clôture (10) et être introduites dans les ouvertures (18) et s'enclencher de manière libérable dans celles-ci, et dans lequel le corps de base (11) présente, au moins dans la zone de la partie de réception (12), un creux (19) dans lequel la baguette de serrage (14) est placée quand les moyens de fixation (15) sont disposés sur les moyens de fixation complémentaires (16).

2. Poteau de clôture (1) selon la revendication 1,
**caractérisé en ce que**
la baguette de serrage (14) est conçue avec une longueur qui correspond sensiblement à la longueur de la partie de réception (12).

3. Poteau de clôture (1) selon la revendication 1 ou 2,
**caractérisé en ce que**
le corps de base (11) présente, au moins dans la zone de la partie de réception (12), un profil de section transversale en forme de H ou en forme de U.

4. Poteau de clôture (1) selon l'une des revendications précédentes, **caractérisé en ce que**
la partie de maintien (13) côté sol est exécutée sous la forme d'un piquet de terre.

5. Poteau de clôture (1) selon l'une des revendications précédentes, **caractérisé en ce que**
le corps de base (11) présente, sur l'extrémité opposée à la partie de maintien (13) côté sol, un oeillet (20).

6. Poteau de clôture (1) selon l'une des revendications précédentes, **caractérisé en ce que**
le corps de base (11) et/ou la baguette de serrage (14) sont réalisés de préférence respectivement d'un seul tenant en matière plastique par un procédé de moulage par injection.

7. Poteau de clôture (1) selon l'une des revendications précédentes, **caractérisé en ce que**
la baguette de serrage (14) présente à l'arrière un contour de préhension (21), la baguette de serrage (14) pouvant être disposée de manière détachable sur le corps de base (11).

8. Clôture (100) comportant plusieurs poteaux de clôture (1) selon l'une des revendications 1 à 7 et comportant un corps de clôture (10) réalisé plan qui est reçu sur les plusieurs poteaux de clôture (1), le corps de clôture (10) présentant un filet avec des trous (22) réalisés sur son extension plane.

9. Clôture (100) selon la revendication 8,
**caractérisée en ce que**
les trous (22) du filet sont traversés par les saillies (17).
